# EUROPÄISCHE PATENTSCHRIFT

(11) **EP 3 810 479 B1**
(45) Veröffentlichungstag und Bekanntmachung des Hinweises auf die Patenterteilung: **03.05.2023**
(21) Anmeldenummer: 19739906.6
(22) Anmeldetag: 26.06.2019
(51) Int. Cl.: B61D 23/02, B60R 3/02

(54) **SPALTÜBERBRÜCKUNG FÜR EIN SCHIENENFAHRZEUG**
GAP-BRIDGING DEVICE FOR A RAIL VEHICLE
COMBLE-LACUNE POUR VÉHICULE FERROVIAIRE

(30) Priorität: 24.07.2018 AT 506432018
(43) Veröffentlichungstag der Anmeldung: 28.04.2021
(73) Patentinhaber: Siemens Mobility Austria GmbH, 1210 Wien (AT)
(72) Erfinder: EDER, Florian, 2453 Sommerein (AT); KRONABETER, Martin, 3040 Inprugg (AT)
(74) Vertreter: Siemens Patent Attorneys
(86) Internationale Anmeldenummer: PCT/EP2019/066980
(87) Internationale Veröffentlichungsnummer: WO 2020/020559

(56) Entgegenhaltungen:
- WO-A1-2018/114588
- WO-A1-2019/096927
- DE-A1- 3 708 498
- DE-A1-102008 061 852

## Beschreibung

### Technisches Gebiet

Die Erfindung betrifft eine Spaltüberbrückung für ein Schienenfahrzeug.

Eine solche Spaltüberbrückung ist aus der WO2018114588A1 oder aus dem Zwischendokument WO2019096927A1 bekannt.

### Stand der Technik

Die Einstiege von Passagierschienenfahrzeugen sind häufig mit Einrichtungen zur Überbrückung des Spalts zwischen dem Passagierraumboden und dem Bahnsteig ausgestattet. Dabei ist typischerweise eine beweglich gelagerte Trittplatte vorgesehen, welche mit Hilfe eines Kraftantriebs zwischen einer eingefahrenen Position und einer ausgefahrenen Position verschiebbar ist. In Abhängigkeit von der Kinematik der jeweiligen Einrichtung spricht man von Schiebetritten, bei welchen die Trittplatte ähnlich einer Schublade ein- und ausfahrbar ist, oder von Klapp-Schiebetritten, bei welchen die Trittplatte an ihrer dem Bahnsteig zugewandten Kante auch eine Vertikalbewegung ausführt. Diese Spaltüberbrückungen unterliegen der Gefahr der Verschmutzung, welche bei ausschließlich in Tunneln verkehrenden Bahnen zwar reduziert, jedoch trotzdem vorhanden ist. Dadurch ist die Mechanik einer Spaltüberbrückung möglichst verschmutzungstolerant auszuführen, insbesondere weil ein Versagen während des Betriebs weitreichende Folgen bewirkt. Eine Fahrt mit in ausgefahrener Position blockierter Trittplatte ist nicht möglich, sodass eine Reparatur in der Haltestelle und eine Betriebsunterbrechung erforderlich wären. Bekannte Lösungen dieses Problems sehen beispielsweise Bürsten vor, welche an der Trittplatte anhaftenden Schmutz entfernen. Diese Bürsten bedingen jedoch einen beträchtlichen Bauraumbedarf und versagen bei fest anhaftendem Schmutz bzw. Vereisung. Ähnliches gilt auch für die ebenso an dieser Stelle manchmal eingesetzten Gummilippen.

### Darstellung der Erfindung

Der Erfindung liegt daher die Aufgabe zugrunde, eine Spaltüberbrückung für ein Schienenfahrzeug anzugeben, welche gegen das Eindringen von Schmutz gesichert ist.

Die Aufgabe wird durch eine Spaltüberbrückung für ein Schienenfahrzeug mit den Merkmalen des Anspruchs 1 gelöst. Vorteilhafte Ausgestaltungen sind Gegenstand untergeordneter Ansprüche.

Dem Grundgedanken der Erfindung nach wird eine Spaltüberbrückung für ein Schienenfahrzeug zur Überbrückung des Spalts zwischen einem Bahnsteig und einem Fußboden des Schienenfahrzeugs angegeben, welche eine beweglich gelagerte Trittplatte und eine oberhalb der Trittplatte angeordnete und die Trittplatte zumindest teilweise abdeckende Abdeckplatte umfasst, wobei ein aus Federstahl gefertigtes Abstreifblech vorgesehen ist, welches an einer Unterseite der Abdeckplatte befestigt ist und welches mittels Federkraft in jeder Position der Trittplatte an die Trittplatte angedrückt ist.

Dadurch ist der Vorteil erzielbar, an der Trittplatte anhaftenden Schmutz sicher und praktisch vollständig bei jedem Einfahrvorgang der Trittplatte entfernen zu können und somit eine Verschmutzung des Inneren der Spaltüberbrückung verhindern zu können.

Besonders vorteilhaft ist dabei, dass die Spaltüberbrückung sowohl als Schiebetritt als auch als Klapp-Schiebetritt ausgeführt sein kann.

Erfindungsgemäß ist ein aus Federstahl gefertigtes Abstreifblech vorgesehen, welches mittels Federkraft auf die Oberfläche der Trittplatte angedrückt wird. Dabei ist das Abstreifblech so ausgeführt, dass Horizontalkräfte in das Abstreifblech einleitbar sind ohne dass dieses dabei verbogen wird. Dadurch ist sichergestellt, dass auch fest anhaftender Schmutz von der Oberfläche der Trittplatte abgelöst wird. Das Abstreifblech ist dazu fest mit der Abdeckplatte zu verbinden, welche oberhalb der Trittplatte fest angeordnet ist und welche im unmittelbaren Türbereich den Passagierraumboden bildet. Das Abstreifblech ist vorzugsweise als abgekantetes Blech auszuführen, welche eine möglichst eng gebogene Biegekante aufweist, die in eingebautem Zustand auf die Oberfläche der Trittplatte gedrückt wird. Ein weiterer Abschnitt des Abstreifblechs ist möglichst (in eingebautem Zustand) horizontal auszuführen und mit einer Einrichtung zur Befestigung an der Trittplatte auszustatten. Die möglichst horizontale Ausrichtung dieses Abschnitts verhindert das Verbiegen des Abstreifblechs unter Belastung während des Entfernens von Schmutz, insbesondere fest anhaftenden Schmutzes wie an der Oberflächenstruktur der Trittplatte verkeilter Steine.

Das Andrücken des Abstreifblechs erfolgt mittels Federkraft, wozu gebräuchliche Blatt- oder Spiralfedern eingesetzt werden können. Erfindungsgemäß wird das Abstreifblech aus Federstahl, vorzugsweise nichtrostendem Federstahl ausgeführt, da solcherart die Andrückkraft durch das Abstreifblech selbst aufgebracht wird und zusätzliche Bauteile wie Federn und zugehörige Befestigungsmittel entfallen können.

Die Bemessung der Feder und somit der Federkraft ist in Abhängigkeit von der gewünschten Andrückkraft vorzunehmen. Dabei sind alle möglichen Positionen der beweglichen Trittplatte zu berücksichtigen, insbesondere bei Klapp-Schiebetritten kann die Trittplatte an der Auflagestelle des Abstreifblechs eine Vertikalbewegung von bis zu 10mm ausführen. Dies ist bei der Bemessung der Feder entsprechend zu berücksichtigen, sodass auch bei tiefster Position der Auflagestelle eine hinreichende Andrückkraft gegeben ist. Ebenso ist die Durchbiegung der Abdeckplatte zu berücksichtigen, welche bei maximaler Belastung, beispielsweise durch Passagiere im Türdurchgang typischerweise 3mm betragen kann.

Das Abstreifblech ist an der Auflagestelle an der Trittplatte mit eine möglichst eng gebogenen Biegekante auszuführen um zu verhindern, dass anhaftender Schmutz das Abstreifblech anhebt und somit in den zu schützenden Innenbereich der Spaltüberbrückung eindringt.

Besonders vorteilhaft ist es, das Abstreifblech an der Auflagestelle mit einer Verschleißkante auszustatten, welche lösbar an dem Abstreifblech befestigbar ist und somit bei Beschädigung oder Verschleiß austauschbar ist. Insbesondere vorteilhaft ist es, diese Verschleißkante aus Kunststoff auszuführen, da solcherart eine besonders scharfe (engradige) Kante herstellbar ist, was das Lösen anhaftenden Schmutzes wesentlich verbessert. Da solche scharfen Kanten naturgemäß leichter beschädigt werden, ist die Austauschbarkeit der Verschleißkante ein wesentlicher Vorteil.

Zur Verhinderung des Eindringens von Schmutz ist es vorteilhaft, das Abstreifblech gegenüber der Abdeckplatte abzudichten. Dazu kann das Abstreifblech an seinem bahnsteigseitigen Ende mit einem nach oben gebogenen Abschnitt ausgestattet werden, welcher an einer Fläche der Abdeckplatte geführt ist. Dabei ist eine vertikal orientierte Fläche an der Abdeckplatte vorzusehen, was bei typischen Abdeckplatten ohnedies gegeben ist und diese Fläche vorzugsweise reibungsminimierende Auflagen, beispielsweise aus Kunststoff vorzusehen. Dadurch kann verhindert werden, dass Schmutz über die vordere Kante des Abstreifblechs weiter in das Innere der Spaltüberbrückung eintreten.

Eine weitere, verbesserte Lösung für das Problem der Abdichtung an der vorderen Kante des Abstreifblechs sieht ein Gummiprofil vor, welches an der Unterseite der Abdeckplatte befestigt ist und welches Ausnehmungen aufweist in welche das Abstreifblech eingreift. Solcherart ist eine deutliche Verbesserung der Abdichtung gegeben, da die an dieser Stelle unvermeidlichen Montagetoleranzen durch ein Gummiprofil wesentlich besser ausgeglichen werden können als bei einen direkten Kontakt des Abstreifblechs mit der Abdeckplatte.

Eine weitere Verbesserung der Abdichtung ist gegeben, wenn eine Verschleißkante aus Kunststoff vorgesehen ist und diese zum Eingriff in das Gummiprofil ausgebildet ist. Die Verschleißkante aus Kunststoff kann wesentlich besser konstruktiv so bemessen werden, dass eine Verbindung mit dem Gummiprofil hergestellt werden kann als das Abstreifblech selbst.

### Kurzbeschreibung der Zeichnungen

Es zeigen beispielhaft:
**Fig.1** Spaltüberbrückung, Prinzipdarstellung.
**Fig.2** Spaltüberbrückung als Klapp-Schiebetritt.
**Fig.3** Spaltüberbrückung als Klapp-Schiebetritt mit Verschleißkante und Gummiprofil.

### Ausführung der Erfindung

**Fig.1** zeigt beispielhaft und schematisch eine stark abstrahierte Prinzipdarstellung einer Spaltüberbrückung. Es ist ein Querschnitt durch eine in Form eines Schiebetritts aufgebaute Spaltüberbrückung dargestellt, welche eine durch einen Kraftantrieb 6 mittels einer Schiebelagerung 5 linear verschiebbare Trittplatte 1 aufweist. Die Spaltüberbrückung ist in einer eingebauten Position dargestellt, wobei ein Fußboden 7 und eine Tür 8 eines Schienenfahrzeugs gezeigt sind. Eine Abdeckplatte 2 schließt eben an den Fußboden 7 an und bildet die Türschwelle an diesem Einstiegsbereich.

Unterhalb der Abdeckplatte 2 ist ein Abstreifblech 3 angeordnet und mit der Abdeckplatte 2 mittels einer Befestigung 4 fest verbunden. Das Abstreifblech 3 verläuft in von der Befestigung 4 in Richtung des Ausstiegs, d.h. des Bahnsteigs im Wesentlichen horizontal und weist an seinem bahnsteigseitigen Ende eine engradige, scharfe Biegekante auf. Diese Biegekante ist in Kontakt mit der Oberfläche der Trittplatte 1 und bildet somit die Auflagestelle an welcher bei der Einfahrbewegung der Trittplatte 1 der an der Trittplatte 1 anhaftende Schmutz abgeschabt wird.

**Fig.2** zeigt beispielhaft und schematisch eine Spaltüberbrückung in einer Ausführung als Klapp-Schiebetritt. Es ist eine Ausführung einer Spaltüberbrückung in Form eines Klapp-Schiebetritts gezeigt, bei welchem eine Trittplatte 1 sowohl horizontal schiebbar gelagert ist als auch an ihrem bahnsteigseitigem Ende mittels eines Klapphebels an dem Wagenkasten abgestützt ist. Dadurch kann die Belastbarkeit der Trittplatte 1 gegenüber einem Schiebetritt gesteigert werden, jedoch ergibt sich dabei auch eine Vertikalbewegung der Trittplatte 1 während der Ein- bzw. Ausfahrbewegung. Eine Abdeckplatte 2 ist wie in der Prinzipdarstellung in Fig.1 oberhalb der Trittplatte 1 angeordnet, ein Abstreifblech 3 ist mittels einer Befestigung 4 an der Unterseite der Abdeckplatte 2 fest mit dieser verbunden. Die Form des Abstreifblechs 3 ist sehr ähnlich wie in der Prinzipdarstellung in Fig.1 gezeigt, jedoch weist es an seinem bahnsteigseitigen Ende einen vertikalen Abschnitt auf, welcher an einer ebenfalls vertikal orientierten Fläche der Abdeckplatte 2 in Kontakt ist. Dadurch kann der Eintritt von Schmutz unter die Abdeckplatte 2 verhindert werden. Ein Gleitstück 9 ist an der Kontaktfläche zwischen dem Abstreifblech 3 und der Abdeckplatte 2 angeordnet und reduziert die Reibung zwischen diesen Bauteilen.

**Fig.3** zeigt beispielhaft und schematisch eine Spaltüberbrückung in einer Ausführung als Klapp-Schiebetritt mit einer Verschleißkante 10 und einem Gummiprofil 12. Es ist im Wesentlichen das Ausführungsbeispiel aus Fig.2 dargestellt, wobei jedoch zusätzlich eine Verschleißkante 10 an der Auflagestelle angeordnet ist, sodass das Abstreifblech 3 selbst nicht in Kontakt mit der Oberfläche der Trittplatte 1 kommt. Die Verschleißkante 10 ist mittels einer Befestigung 11 an dem Abstreifblech 3 befestigt, wobei vorzugsweise eine lösbare Befestigungsart gewählt ist. Weiters weist die Verschleißkante 10 eine Ausformung in Richtung der Abdeckplatte 2 auf, welche zum Eingriff in ein Gummiprofil 12 ausgeführt ist. Das Gummiprofil 12 ist in einer Ausnehmung der Abdeckplatte 2 befestigt und dichtet zwischen der Abdeckplatte 2 und dem Abstreifblech 3 gegen den Eintritt von Schmutz ab. Der Einsatz eines Gummiprofils 12 an dieser Stelle erlaubt eine wesentlich vereinfachte Montage der Spaltüberbrückung, da die Bauteiltoleranzen dadurch keinen wesentlichen Einfluß auf die Abdichtung zwischen der Abdeckplatte 2 und dem Abstreifblech 3 haben.

### Liste der Bezeichnungen

- 1: Trittplatte
- 2: Abdeckplatte
- 3: Abstreifblech
- 4: Befestigung
- 5: Schiebelagerung
- 6: Kraftantrieb
- 7: Fußboden
- 8: Tür
- 9: Gleitstück
- 10: Verschleißkante
- 11: Befestigung für Verschleißkante
- 12: Gummiprofil

## Patentansprüche

1. Spaltüberbrückung für ein Schienenfahrzeug zur Überbrückung des Spalts zwischen einem Bahnsteig und einem Fußboden des Schienenfahrzeugs, umfassend eine beweglich gelagerte Trittplatte (1) und eine oberhalb der Trittplatte (1) angeordnete und die Trittplatte (1) zumindest teilweise abdeckende Abdeckplatte (2),
**dadurch gekennzeichnet, dass**
ein aus Federstahl gefertigtes Abstreifblech (3) vorgesehen ist, welches an einer Unterseite der Abdeckplatte (2) befestigt ist und welches mittels Federkraft in jeder Position der Trittplatte (1) an die Trittplatte (1) angedrückt ist.

2. Spaltüberbrückung für ein Schienenfahrzeug nach Anspruch 1
**dadurch gekennzeichnet, dass** das Abstreifblech (3) eine Biegekante aufweist, welche an die Trittplatte (1) angedrückt ist.

3. Spaltüberbrückung für ein Schienenfahrzeug nach Anspruch 1,
**dadurch gekennzeichnet, dass** an dem Abstreifblech (3) eine Verschleißkante (10) befestigt ist, welche an die Trittplatte (1) angedrückt ist.

4. Spaltüberbrückung für ein Schienenfahrzeug nach Anspruch 3,
**dadurch gekennzeichnet, dass** die Verschleißkante (10) aus Kunststoff gefertigt ist und lösbar an dem Abstreifblech (3) befestigt ist.

5. Spaltüberbrückung für ein Schienenfahrzeug nach einem der Ansprüche 1 bis 4,
**dadurch gekennzeichnet, dass** das Abstreifblech (3) an seinem bahnsteigseitigen Ende einen nach oben gebogenen Abschnitt umfasst und an diesem Abschnitt an einer Fläche der Abdeckplatte (2) geführt ist.

6. Spaltüberbrückung für ein Schienenfahrzeug nach einem der Ansprüche 1 bis 4,
**dadurch gekennzeichnet, dass** das Abstreifblech (3) an seinem bahnsteigseitigen Ende einen nach oben gebogenen Abschnitt umfasst und an diesem Abschnitt mit einem Gummiprofil (12) verbunden ist, welches an der Abdeckplatte (2) befestigt ist.

## Claims

1. Gap bridging for a rail vehicle for bridging the gap between a platform and a floor of the rail vehicle, comprising a step plate (1) mounted in a moveable manner and a cover plate (2) that is arranged above the step plate (1) and at least partially covers the step plate (1),
**characterised in that**
a wiper (3) manufactured from spring steel is provided, which is fastened to a lower side of the cover plate (2) and which is pressed onto the step plate (1) by means of spring force in any position of the step plate (1).

2. Gap bridging for a rail vehicle according to claim 1,
**characterised in that** the wiper (3) has a bending edge, which is pressed onto the step plate (1).

3. Gap bridging for a rail vehicle according to claim 1,
**characterised in that** a closing edge (10), which is pressed onto the step plate (1), is fastened to the wiper (3).

4. Gap bridging for a rail vehicle according to claim 3,
**characterised in that** the closing edge (10) is manufactured from plastic and is fastened to the wiper (3) in a detachable manner.

5. Gap bridging for a rail vehicle according to one of claims 1 to 4,
**characterised in that** the wiper (3) comprises a section that is bent upwards at its platform-side end and at this section is guided on an area of the cover plate (2).

6. Gap bridging for a rail vehicle according to one of claims 1 to 4,
**characterised in that** the wiper (3) comprises a section that is bent upwards at its platform-side end and at this section is connected to a rubber profile (12), which is fastened to the cover plate (2).

## Revendications

1. Comble-lacune pour un véhicule ferroviaire pour combler la fente entre un quai de gare et un plancher du véhicule ferroviaire, comportant une plaque marchepied (1) montée mobile et une plaque de recouvrement (2) disposée au-dessus de la plaque marchepied (1) et recouvrant au moins en partie la plaque marchepied (1), **caractérisé en ce qu'**une tôle de raclage (3) faite en acier à ressort est prévue qui est rapportée sur une face inférieure de la plaque de recouvrement (2) et qui est plaquée, grâce à la force élastique, contre la plaque marchepied (1), dans chaque position de la plaque marchepied (1).

2. Comble-lacune pour un véhicule ferroviaire selon la revendication 1, **caractérisé en ce que** la tôle de raclage (3) présente un bord de pliage plaqué contre la plaque marchepied (1) .

3. Comble-lacune pour un véhicule ferroviaire selon la revendication 1, **caractérisé en ce qu'** un bord d'usure (10) est fixé à la tôle de raclage (3) qui est plaqué contre la plaque marchepied (1).

4. Comble-lacune pour un véhicule ferroviaire selon la revendication 3, **caractérisé en ce que** le bord d'usure (10) est réalisé en matière plastique et fixé de manière amovible à la tôle de raclage (3).

5. Comble-lacune pour un véhicule ferroviaire selon l'une des revendications 1 à 4, **caractérisé en ce que** la tôle de raclage (3) comporte, sur son côté orienté vers le quai de gare, une portion courbée vers le haut et est guidée, dans cette portion, sur une surface de la plaque de recouvrement (2).

6. Comble-lacune pour un véhicule ferroviaire selon l'une des revendications 1 à 4, **caractérisé en ce que** la tôle de raclage (3) comporte, sur son côté orienté vers le quai de gare, une portion courbée vers le haut et est relié, dans cette portion, à un profil en caoutchouc (12) fixé à la plaque de recouvrement (2).
